# EUROPÄISCHE PATENTSCHRIFT

(11) **EP 2 443 303 B1**
(45) Veröffentlichungstag und Bekanntmachung des Hinweises auf die Patenterteilung: **19.06.2013**
(21) Anmeldenummer: 10718578.7
(22) Anmeldetag: 05.05.2010
(51) Int. Cl.: E05D 5/02

(54) **BAND ZUR SCHWENKBAREN VERBINDUNG EINES FLÜGELS AN EINEM RAHMEN**
TAPE FOR PIVOTALLY CONNECTING A DOOR LEAF OR WINDOW SASH TO A FRAME
BANDE PERMETTANT DE RELIER DE MANIÈRE PIVOTANTE UN BATTANT À UN CADRE

(30) Priorität: 16.06.2009 DE 202009004924 U
(43) Veröffentlichungstag der Anmeldung: 25.04.2012
(73) Patentinhaber: Dr. Hahn GmbH & Co. KG, 41189 Mönchengladbach-Wickrath (DE)
(72) Erfinder: HERGLOTZ, Tibor, 52372 Kreuzau (DE); STEINFELD, Ingo, 40764 Langenfeld (DE)
(74) Vertreter: Kluin, Jörg-Eden
(86) Internationale Anmeldenummer: PCT/EP2010/056076
(87) Internationale Veröffentlichungsnummer: WO 2010/145884

(56) Entgegenhaltungen:
- DE-A1- 19 921 796
- DE-U1- 20 016 509
- DE-U1- 20 100 622
- GB-A- 1 292 109

## Beschreibung

Die Erfindung betrifft ein Band zur schwenkbaren Verbindung eines Flügels an einem Rahmen, insbesondere eines Türflügels an einem Türrahmen, mit einem an einem Rahmen befestigbaren Rahmenelement, mit einem an einem Flügel befestigbaren Flügelelement, und mit einem das Rahmenelement mit dem Flügelelement verbindenden Schwenkbügel, der zumindest an einem der Rahmen- und Flügelelemente um eine Schwenkachse verschwenkbar gelagert ist, und der ein mit dem Rahmenelement verbundenes Rahmenteil und ein mit dem Flügelelement verbundenes Flügelteil umfasst, wobei das Rahmen- oder das Flügelteil einen an seinem freien Endbereich vorgesehenen, eine Verdickung aufweisenden Verbindungsfortsatz und das jeweils andere des Rahmen- oder Flügelteils eine etwa komplementär zum Verbindungsfortsatz ausgebildete Verbindungsausnehmung umfasst, in die der Verbindungsfortsatz durch Verlagerung des Rahmen- und des Flügelelements relativ zueinander parallel zur Schwenkachse einführbar ist.

Ein derartiges Band ist aus der DE 201 00 622 U1 bekannt. Bei diesem Band ist an dem Rahmenelement des Schwenkhebels eine im Querschnitt etwa zylindrische, einstückige Verdickung vorgesehen, die parallel zur Schwenkachse, d.h. bei einer vertikalen Schwenkachse von unten oder von oben in eine an dem Flügelteil vorgesehene Ausnehmung komplementären Querschnitts einführbar ist. In der eingeführten Position wird das Rahmenteil durch Klemmverschraubungen in dem Flügelteil festgesetzt.

Nachteilig ist bei dem aus der DE 201 00 622 U1 bekannten Band, dass zum Einführen des Verbindungsfortsatzes in die Verbindungsausnehmung eine Relativbewegung zwischen dem Rahmenteil und dem Flügelteil über eine große Strecke notwendig ist. In der Praxis bedeutet dies, dass ein Flügel zur Montage eben um diese Strecke angehoben werden muss, bevor sich der Verbindungsfortsatz und die Verbindungsausnehmung in Eingriff bringen lassen. Hierdurch ist der Montagevorgang eines Flügels zumindest erschwert. In Situationen mit sehr eingeschränkten Platzverhältnissen, bei denen der Flügel nicht sehr hoch gehoben werden kann, ist die Montage des Flügels sogar überhaupt nicht möglich.

Aus der GB 1,292,109 ist ein Scharnier bekannt, bei dem der an einem Scharnierlappen befestigte Scharnierstift zweiteilig ausgebildet ist. Zwischen den Scharnierstiftteilen befindet sich eine Lücke. Das an dem anderen Scharnierlappen vorgesehene Scharnierteil weist ebenfalls eine Lücke auf, so dass zum Zusammenfügen der beiden Scharnierlappen diese in Richtung der Scharnierachse lediglich etwa um die Länge eines Scharnierstiftteils verlagert werden müssen.

Der Erfindung liegt daher die Aufgabe zugrunde ein aus der DE 201 00 622 U1 bekanntes Band dahingehend weiter zu entwickeln, dass die Montage des Flügels an dem Rahmen erleichtert ist.

Diese Aufgabe wird durch das in Anspruch 1 wiedergegebene Band gelöst.

Dadurch, dass der Verbindungsfortsatz und die Verbindungsausnehmung jeweils zumindest eine sich parallel zur Schwenkachse erstreckende Ausnehmung umfassen, wobei die Ausnehmung (23) den Verbindungsfortsatz (20) in zwei Abschnitte (20a, 20b) und die Ausnehmung (24) die Verbindungsausnehmung (22) in zwei Abschnitte (22a, 22b) teilt, wobei die Abschnitte (20a, 20b; 22a, 22b) und die Ausnehmungen (23, 24) derart bemessen sind, dass einer der Abschnitte (20a, 20b) in die Ausnehmung (24), einer der Abschnitte (22a, 22b) in die Ausnehmung (23) einfügbar sind, ist die Strecke, um die der Flügel relativ zum Rahmen zwecks Montage oder Demontage verlagert werden muss, gegenüber dem Stand der Technik wesentlich verkürzt. Zwar ist aufgrund der erfindungsgemäßen Ausgestaltung die Fläche, über die der Verbindungsfortsatz und die Verbindungsausnehmung aneinander anliegen, reduziert und die spezifische Flächenbelastung bei dem erfindungsgemäßen Band höher als im Stand der Technik, Versuche haben jedoch gezeigt, dass das Band für die allermeisten Anwendungen gleichwohl eine ausreichende Belastbarkeit aufweist.

Besonders bevorzugt ist eine Weiterbildung des erfindungsgemäßen Bandes, bei welcher die Erstreckungen der Ausnehmungen parallel zur Schwenkachse etwa den Erstreckungen der Verbindungsfortsätze und der Verbindungsausnehmungen entspricht. Diese Ausgestaltung stellt hinsichtlich des Verhältnisses zwischen Verlagerungsweg zum Ein- bzw. Ausbau des Flügels und der Belastbarkeit des Bandes unter Berücksichtigung des Herstellungsaufwandes ein Optimum dar, da bei gleichzeitiger Minimierung der zum In- und Außereingriffbringen von Flügel und Rahmenteil zu überwindenden Strecke die Krafteinleitung vom Flügel- in das Rahmenteil über relativ große, durchgehende Flächen erfolgt.

Aufgrund des formschlüssigen Ineinandergreifens von Verbindungsfortsatz und Verbindungsausnehmung ist eine sichere Verbindung bereits gewährleistet, wenn am oberen Ende der Verbindungsausnehmung eine Anschlagfläche für die obere Stirnseite des oberen Verbindungsfortsatzes vorgesehen ist. Besonders bevorzugt ist es, die Anschlagfläche durch ein Gewindeelement bereitzustellen, welches in eine sich an die Verbindungsausnehmung anschließende Gewindebohrung eingedreht ist. Eine Justierung von Rahmen- und Flügelelement zueinander und somit auch eine Justierung des Flügels im Rahmen in Richtung der Schwenkachse ist ohne Probleme durch mehr oder weniger weites Eindrehen des Gewindeelements in die Gewindebohrung möglich.

Ist - wie besonders bevorzugt - auch in einer unterhalb des Verbindungsfortsatzes vorgesehenen Gewindebohrung ein Gewindeelement vorgesehen, so kann dieses Gewindeelement nach Justieren von Flügel- und Rahmenelement von unten gegen den Verbindungsfortsatz gekontert werden. Ein selbständiges Lösen des oberen Gewindeelements, was mit einer Dejustierung des Flügels in dem Rahmen einherginge, wird durch diese Maßnahme zuverlässig verhindert.

In der Zeichnung ist ein Ausführungsbeispiel eines erfindungsgemäßen Bandes dargestellt. Es zeigen:
- Fig. 1: das erfindungsgemäße Band in einer perspektivischen Ansicht in einer etwa 60° Offenstellung, wobei Rahmen- und Flügelteil des Schwenkhebels mit Rahmen- bzw. Flügelelement zu Baugruppen vormontiert, jedoch noch nicht zusammengefügt sind, sowie
- Fig. 2 -: ausschnittsweise - eine Explosionsdarstellung dieses Bandes, ebenfalls in einer perspektivischen Ansicht.

Das in der Zeichnung als Ganzes mit 100 bezeichnete Band umfasst ein Rahmenelement 1, welches der Befestigung an einem in der Zeichnung nicht dargestellten Rahmen dient. Es umfasst ein wannenförmiges Gehäuse 2, welches an seiner offenen Seite einen überstehenden Kragen 3 aufweist. Zwecks Fixierung an dem Rahmen ist der Kragen 3 von Befestigungsschrauben 4 durchsetzt, die in den Rahmen eingeschraubt werden können.

Zwischen einander zugewandten Seiten 5, 6 der in der Zeichnung oberen und unteren Wandungen 7, 8 ist in dem Gehäuse das Rahmenteil 9 eines Schwenkhebels 10 um eine Schwenkachse S (s. Fig. 2) schwenkbar gelagert. Die Schwenkachse S wird durch einen Lagerzapfen 11 definiert, der das Rahmenteil 9 in einer Bohrung 12 durchsetzt und dessen aus der Bohrung 12 herausstehenden Enden in Lageröffnungen in den Wandungen 7, 8 des Gehäuses 2, die in der Zeichnung nicht sichtbar sind, eingreift.

Das Band 100 weist des weiteren ein Flügelelement 13 auf. Es umfasst ein plattenförmiges Halteelement 14, welches mittels Befestigungsschrauben 4 an einem in der Zeichnung nicht dargestellten Flügel befestigbar ist. Ferner umfasst das Flügelelement 13 eine Distanzplatte 15, welche zwischen das Halteelement 14 und einem Flügelteil 16 des Schwenkhebels 10 eingefügt ist. Zwecks Justierung in Richtung des Pfeiles X können Distanzplatten 15 unterschiedlicher Dicke und/oder unterschiedlicher Anzahl eingefügt werden.

Das Flügelteil 16 ist mit dem Halteelement 14 mit Hilfe von Maschinenschrauben 17 unter Zwischenfügen von Druckplatten 18 verschraubt. Die Maschinenschrauben durchsetzen das Flügelteil 16 in langlochförmigen Bohrungen 19, deren Längserstreckung quer zur Schwenkachse S ausgerichtet ist. Eine Justierung des Flügels in Richtung des Pfeiles Y ist somit ebenfalls möglich.

Um das Rahmenteil 9 und das Flügelteil 16 zu dem Schwenkhebel 10 zusammensetzen zu können, ist an dem Rahmenteil 9 ein Verbindungsfortsatz 20 vorgesehen. Er erstreckt sich parallel zur Schwenkachse S und umfasst an seinem freien Rand eine Verdickung 21.

An dem Flügelteil 16 ist eine im Querschnitt zu dem Verbindungsfortsatz 20 komplementäre Verbindungsausnehmung 22 vorgesehen, mit der der Verbindungsfortsatz 20 durch Verlagerung in einer zur Schwenkachse S parallelen Richtung in formschlüssigen Eingriff bringbar ist.

Um die hierzu erforderliche Verlagerungsstrecke zu reduzieren, weist der Verbindungsfortsatz 20 eine Ausnehmung 21, die Verbindungsausnehmung 22 eine Ausnehmung 24 auf. Die Ausnehmung 23 teilt den Verbindungsfortsatz 20 in zwei etwa gleich lange Abschnitte 20a, 20b, die Ausnehmung 24 die Verbindungsausnehmung 22 in zwei Abschnitte 22a, 22b. Die Abschnitte 20a, 20b; 22a, 22b und die Ausnehmungen 23, 24 sind derart bemessen, dass die Abschnitte 20a, 20b in die Ausnehmung 24, die Abschnitte 22a, 22b in die Ausnehmung 23 einfügbar sind. Zum Zusammenfügen von Rahmenteil 9 und Flügelteil 16 müssen diese somit lediglich etwa um die Länge eines Abschnitts 20a, 20b relativ zueinander verlagert und in dieser Position zusammengefügt werden, so dass der Verbindungsfortsatz 20 mit der Verbindungsausnehmung 22 fluchtet, und anschließend etwa in gleicher Höhe verlagert werden. Eine Anschlagfläche 25, die verhindert, dass das Flügelteil 16 von dem Rahmenteil 9 abrutscht, ist von einem Gewindeeinsatz 26 gebildet, der in eine am Ende der Verbindungsausnehmung 22 vorgesehene Gewindebohrung 28 eingedreht ist. Die Anschlagfläche 25 stützt sich auf der oberen Stirnseite 27 des Verbindungsfortsatzes 20 ab. Eine Justierung des Flügels in Richtung des Pfeiles Z kann durch Ein- bzw. Ausdrehen des Gewindeeinsatzes 26 erfolgen.

Ein weiterer, dem Gewindeeinsatz 26 entsprechender Gewindeeinssatz 29 ist in eine entsprechende Gewindebohrung 30 gemäß Fig. 1 und 2 von unten in das Flügelteil 16 eingedreht. Durch Anziehen des Gewindeeinsatzes 29, bis er gegen die untere Stirnseite 31 des Verbindungsfortsatzes 20 wirkt, verhindert einerseits ein selbsttätiges Verdrehen des Gewindeeinsatzes 26 und damit eine selbsttätige Dejustierung des Flügels in Richtung des Pfeiles Z, andererseits kann das Band sowohl für links, als auch für rechts angeschlagene Flügel verwendet werden.

Sowohl an dem Gehäuse, als auch an dem Rahmenteil 9 des Schwenkhebels 10 sind im Querschnitt etwa halbkreisförmige Aussparungen 32, 33 vorgesehen, die bei etwa 60° Offenstellung des Schwenkhebels 10 unter Bildung einer im Querschnitt etwa kreisförmigen Öffnung miteinander in Deckung stehen. In dieser Position können - wie in Fig. 1 dargestellt ist - Fixierelemente 34 eingefügt werden, die den Schwenkhebel 10 in dieser Öffnungsstellung blockieren und somit die Anbringung des Flügelteils mit gegebenenfalls bereits vormontiertem Flügel erleichtern.

Um die Fixierelemente 34 stets griffbereit zu haben, sind in dem Gehäuse 2 Bohrungen 35 vorgesehen, die komplementär zu den Fixierelementen 34 ausgebildet sind und in welche die Fixierelemente verstaut werden können.

**Bezugszeichenliste:**

| | |
|---|---|
| 100 | Band |
| 1 | Rahmenelement |
| 2 | Gehäuse |
| 3 | Kragen |
| 4 | Befestigungsschrauben |
| 5 | Seite |
| 6 | Seite |
| 7 | Wandung |
| 8 | Wandung |
| 9 | Rahmenteil |
| 10 | Schwenkhebel |
| 11 | Lagerzapfen |
| 12 | Bohrung |
| 13 | Flügelelement |
| 14 | Halteelement |
| 15 | Distanzplatte |
| 16 | Flügelteil |
| 17 | Maschinenschrauben |
| 18 | Druckplatten |
| 19 | Bohrungen |
| 20 | Verbindungsfortsatz |
| 20a, b | Abschnitte |
| 21 | Verdickung |
| 22 | Verbindungsausnehmung |
| 22a, b | Abschnitte |
| 23 | Ausnehmung |
| 24 | Ausnehmung |
| 25 | Anschlagfläche |
| 26 | Gewindeeinsatz |
| 27 | Stirnseite |
| 28 | Gewindebohrung |
| 29 | Gewindeeinsatz |
| 30 | Gewindebohrung |
| 31 | Stirnseite |
| 32 | Aussparungen |
| 33 | Aussparungen |
| 34 | Fixierelemente |
| 35 | Bohrungen |
| S | Schwenkachse |
| X | Pfeil |
| Y | Pfeil |
| Z | Pfeil |

## Patentansprüche

1. Band (100) zur schwenkbaren Verbindung eines Flügels an einem Rahmen, insbesondere eines Türflügels an einem Türrahmen,
mit einem an einem Rahmen befestigbaren Rahmenelement (1),
mit einem an einem Flügel befestigbaren Flügelelement (13),
und mit einem das Rahmenelement (1) mit dem Flügelelement (13) verbindenden Schwenkbügel (10), der zumindest an einem der Rahmen- oder Flügelelemente (1, 13) um eine Schwenkachse (S) verschwenkbar gelagert ist,
und der ein mit dem Rahmenelement (1) verbundenes Rahmenteil (9) und ein mit dem Flügelelement (13) verbundenes Flügelteil (16) umfasst,
wobei das Rahmen- oder das Flügelteil (9, 16) einen an seinem freien Endbereich vorgesehenen, eine Verdickung (21) aufweisenden Verbindungsfortsatz (20) und das jeweils andere des Rahmen- oder Flügelteils (9, 16) eine etwa komplementär zum Verbindungsfortsatz (20) ausgebildete Verbindungsausnehmung (22) umfasst, in die der Verbindungsfortsatz (20) durch Verlagerung des Rahmen- und des Flügelelements (1, 13) relativ zueinander parallel zur Schwenkachse (S) einführbar ist,
**dadurch gekennzeichnet,**
**dass** der Verbindungsfortsatz (20) und die Verbindungsausnehmung (22) jeweils zumindest eine sich parallel zur Schwenkachse (5) erstreckende Ausnehmung (23,24) umfassen, wobei die Ausnehmung (23) den Verbindungsfortsatz (20) in zwei Abschnitte (20a, 20b) und die Ausnehmung (24) die Verbindungsausnehmung (22) in zwei Abschnitte (22a, 22b) teilt, wobei die Abschnitte (20a, 20b; 22a, 22b) und die Ausnehmungen (23, 24) derart bemessen sind, dass einer der Abschnitte (20a, 20b) in die Ausnehmung (24), einer der Abschnitte (22a, 22b) in die Ausnehmung (23) einfügbar sind.

2. Band nach Anspruch 1, **dadurch gekennzeichnet, dass** die Erstreckungen der Ausnehmungen (23, 24) parallel zur Schwenkachse (S) etwa den Erstreckungen von Abschnitten (20a, 20b; 22a, 22b) des Verbindungsfortsatzes (20) und der Verbindungsausnehmung (22) entspricht.

3. Band nach Anspruch 1 oder 2, **dadurch gekennzeichnet, dass** die Abschnitte (22a, 22b) der Verbindungsausnehmung an ihren voneinander fortweisenden Enden in jeweils eine Gewindebohrung (28, 30) münden.

4. Band nach Anspruch 3, **dadurch gekennzeichnet, dass** in den Gewindebohrungen (28, 30) jeweils ein Gewindeeinsatz (26, 29) vorgesehen ist.

## Claims

1. A hinge (100) for pivotably joining a wing to a frame, in particular a door wing to a door frame,
having a frame element (1) which can be fixed to a frame,
having a wing element (13) which can be fixed to a wing,
and having a pivot bracket (10) which joins the frame element (1) to the wing element (13) and which is pivotably mounted at least on one of the frame or wing elements (1, 13) about a pivot axis (S),
and which comprises a frame part (9) which is joined to the frame element (1) and a wing part (16) which is joined to the wing element (13),
wherein the frame or the wing part (9, 16) comprises a connecting projection (20) which is provided at its free end region, and has a thicker section (21), and the respective other of the frame or wing part (9, 16) comprises a connecting recess (22) which is formed approximately complementary to the connecting projection (20) and into which the connecting projection (20) can be fed by displacing the frame and the wing element (1, 13) relative to one another parallel to the pivot axis (S),
**characterized in that**
the connecting projection (20) and the connecting recess (22) each comprise at least one recess (23, 24) extending parallel to the pivot axis (S), wherein the recess (23) divides the connecting projection (20) into two sections (20a, 20b) and the recess (24) divides the connecting recess (22) into two sections (22a, 22b), wherein the sections (20a, 20b; 22a, 22b) and the recesses (23, 24) are sized in such a way that one of the sections (20a, 20b) can be fed into the recess (24), and one of the sections (22a, 22b) into the recess (23).

2. The hinge as claimed in claim 1, **characterized in that** the extensions of the recesses (23, 24) parallel to the pivot axis (S) correspond approximately to extensions of sections (20a, 20b; 22a, 22b) of the connecting projection (20) and of the connecting recess (22).

3. The hinge as claimed in claim 1 or 2, **characterized in that**, at their ends which point away from one another, the sections (22a, 22b) of the connecting recess in each case open out into a threaded hole (28, 30).

4. The hinge as claimed in claim 3, **characterized in that** a threaded insert (26, 29) is in each case provided in the threaded holes (28, 30).

## Revendications

1. Paumelle (100) pour l'assemblage pivotant d'un battant à un dormant, en particulier d'un battant de porte à un dormant de porte, comprenant
un élément côté dormant (1) pouvant être fixé à un dormant, un élément côté battant (13) pouvant être fixé à un battant,
et un étrier pivotant (10) qui relie l'élément côté dormant (1) à l'élément côté battant (13), qui est monté au moins sur un des éléments côté dormant ou côté battant (1, 13) de façon à pouvoir pivoter autour d'un axe de pivotement (S), et qui comprend une partie côté dormant (9) reliée à l'élément côté dormant (1) et une partie côté battant (16) reliée à l'élément côté battant (13),
la partie côté dormant ou la partie côté battant (9, 16) présentant un appendice d'assemblage (20) qui est situé dans sa région d'extrémité libre, et qui présente un renflement (21), et l'autre partie, côté dormant ou côté battant (9, 16) respectivement, présentant un évidement d'assemblage (22) approximativement complémentaire de l'appendice d'assemblage (20), et dans lequel l'appendice d'assemblage (20) est apte à être inséré par un déplacement de l'élément côté dormant et de l'élément côté battant (1, 13) l'un par rapport à l'autre parallèlement à l'axe de pivotement (S),
**caractérisée par le fait que** l'appendice d'assemblage (20) et l'évidement d'assemblage (22) présentent chacun au moins un évidement (23, 24) s'étendant parallèlement à l'axe de pivotement (S), l'évidement (23) divisant l'appendice d'assemblage (20) en deux segments (20a, 20b) et l'évidement (24) divisant l'évidement d'assemblage (22) en deux segments (22a, 22b), les segments (20a, 20b ; 22a, 22b) et les évidements (23, 24) étant de dimension telle qu'un des segments (20a, 20b) puisse être inséré dans l'évidement (24) et un des segments (22a, 22b) dans l' évidement (23).

2. Paumelle selon la revendication 1, **caractérisée par le fait que** les longueurs des évidements (23, 24) parallèlement à l'axe de pivotement (S) correspondent approximativement aux longueurs des segments (20a, 20b ; 22a, 22b) de l'appendice d'assemblage (20) et de l'évidement d'assemblage (22).

3. Paumelle selon l' une des revendications 1 ou 2, **caractérisée par le fait que** les segments (22a, 22b) de l'évidement d'assemblage débouchent chacun dans un perçage fileté (28, 30) à leurs extrémités éloignées l'une de l'autre.

4. Paumelle selon la revendication 3, **caractérisée par le fait qu'**un insert de filetage est disposé dans chacun des perçages filetés (28, 30).
